# EUROPÄISCHE PATENTSCHRIFT

(11) **EP 1 039 578 B1**
(45) Veröffentlichungstag und Bekanntmachung des Hinweises auf die Patenterteilung: **02.11.2005**
(21) Anmeldenummer: 00100402.7
(22) Anmeldetag: 08.01.2000
(51) Int. Cl.: H01R 4/24, H01H 1/58

(54) **Schalter**
Switch
Disjoncteur

(30) Priorität: 26.03.1999 DE 29905589 U
(43) Veröffentlichungstag der Anmeldung: 27.09.2000
(73) Patentinhaber: Bernstein AG, 32457 Porta Westfalica (DE)
(72) Erfinder: Wecke, Rolf, Dipl.-Ing., 31675 Bückeburg (DE)
(74) Vertreter: Specht, Peter

(56) Entgegenhaltungen:
- FR-A- 2 701 091
- US-A- 2 802 083
- US-A- 3 317 697
- US-A- 4 612 423
- US-A- 5 501 611
- US-A- 5 667 402

## Beschreibung

Die vorliegende Erfindung betrifft einen Schalter mit einem Schaltergehäuse, welches durch einen Deckel verschließbar und in seinem Inneren mit Schaltkontakten versehen ist und eine Kabeleinführöffnung aufweist, durch welche ein leitfähiges, mit einem Isoliermantel versehenes und im Gehäuseinneren mit ebenfalls leitfähigen Kontaktelementen leitend verbundenes, mindestens zweiadriges Kabel hindurchgeführt ist.

Die US 4 612 423 offenbart einen Schalter, bei dem zwischen einem schwenkbaren Deckel und einem Gehäuse ein zweiadriges Kabel durchführbar ist. An dem Gehäuse ist eine Aufnahme für Kontaktelemente ausgebildet, die bei einem Verschwenken des Deckels in Verbindung mit den leitfähigen Adern gebracht werden. Der Deckel umgreift das Gehäuse dabei L-förmig und es ist keine umlaufende Dichtung vorgesehen, mittels der ein Eindringen eines Fluides in das Gehäuse verhindert werden könnte. Zudem besitzt das Gehäuse auch im Bereich der Kontaktelemente ein Anpressteil.

Der vorliegenden Erfindung liegt die Aufgabe zugrunde, einen Schalter der gattungsgemäßen Art zu schaffen, der insbesondere im Hinblick auf die notwendige elektrisch leitfähige Kontaktierung des Kabels mit den Kontaktelementen einfach und preiswert montierbar ist.

Diese Aufgabe wird erfindungsgemäß durch einen Schalter mit den Merkmalen des Anspruches 1 gelöst wobei sind die Kontaktelemente mit sich in Richtung des Deckels erstreckenden Kontaktschwertern ausgestattet , die unter Durchdringung des Isoliermantels des Flachkabels mit den leitfähigen Adern des Kabels kontaktieren, daß im Kontaktierungsbereich an der Deckelinnenseite ein auf das Kabel aufdrückbares Anpreßteil vorgesehen ist, welches derart weit in das Gehäuseinnere hineinragt, daß bei geschlossenem Deckel das Kabel fest an die mit den Kontaktschwertern ausgestatteten Kontaktelemente angepreßt ist.

Die erfindungsgemäße Konstruktion ermöglicht eine besonders einfache Montage des erfindungsgemäßen Schalters, und zwar speziell im Hinblick auf die erforderliche Kontaktierung zwischen den Kontaktteilen einerseits und dem elektrisch leitfähigen Kabel andererseits. Das Kabel wird nach dem Durchführen bzw. Einführen in das Gehäuseinnere auf die Kontaktschwerter aufgelegt und geringfügig angedrückt. Durch Schließen des Deckels wird dann die endgültige Kontaktierung herbeigeführt, da durch das am Deckel vorgesehene Anpreßteil das Kabel fest auf die Kontaktschwerter aufgedrückt wird, die dann vollständig den Isoliermantel des Kabels durchdringen und in eine Kontaktposition zu den im Inneren liegenden, elektrisch leitfähigen Adern kommen.

Durch das Anpreßteil einerseits und die Kontaktschwerter andererseits wird das Kabel gleichzeitig auch ausreichend fixiert.

Der Deckel ist wie üblich gegenüber dem Gehäuse abgedichtet, so daß für erfindungsgemäße Schalter problemlos hohe Schutzarten erreichbar sind bei insgesamt geringen Fertigungs- und Montagekosten.

Das Anpreßteil ist vorteilhafterweise an seiner dem Kabel zugewandten Seite mit einer etwa U-förmigen Führungsnut versehen, in welche das Kabel zumindest teilweise hineinragt und deren Breite etwa der Breite des Kabels entspricht.

Durch diese konstruktive Maßnahme wird zusätzlich eine gute Seitenfixierung des Kabels ohne nennenswerten Mehraufwand erreicht.

Dabei ist die Führungsnut vorteilhafterweise im seitlichen Flankenbereich konisch aufgeweitet, so daß ohne besondere Aufmerksamkeit des Monteurs sichergestellt ist, daß das Flachkabel bei geschlossenem Deckel auch tatsächlich in der dafür vorgesehenen Nut liegt.

An der Kabeleinführöffnung ist ein Dichtstopfen angeordnet, der mit einem Kanal zur Durchführung des Kabels versehen und unter Anlage am geschlossenen Deckel von diesem derart zusammengepreßt ist, daß der Kanal gegenüber dem Flachkabel abgedichtet ist.

Der Deckel ist am Gehäuse anscharniert und kann an seiner der Scharnierseite gegenüberliegenden Kante mit einer Rastnase aussgestattet sein, die im geschlossenen Zustand einen Rastvorsprung des Gehäuses hintergreift.

Ebenso ist es vorstellbar, den Deckel über mehrere Befestigungsschrauben sicher am Gehäuse zu fixieren.

Ausführungsbeispiele der Erfindung sind in den beigefügten Zeichnungen dargestellt und wird im folgenden näher beschrieben.

Es zeigen:
- Figur 1: eine Draufsicht auf ein Schaltergehäuse eines erfindungsgemäßen Schalters, dargestellt ohne einen das Gehäuse verschließenden Deckel,
- Figur 2: einen Schnitt nach der Linie II-II in Figur 1, dargestellt mit einem Deckel sowohl in Schließ- wie auch in Öffnungsstellung,
- Figur 3: einen um 90° gedrehten Schnitt nach der Linie III-III in Figur 2,
- Figur 4: eine perspektivische Teildarstellung einer Einzelheit des Schalters gemäß den Figuren 1-3,
- Figur 5: eine der Figur 4 entsprechende Darstellung eines weiteren Ausführungsbeispieles der Erfindung.

Der in den Figuren 1-3 dargestellte Schalter umfaßt ein Schaltergehäuse 1, einen Deckel 2 zum Verschließen des Schaltergehäuses 1 sowie im Inneren des Schaltergehäuses 1 angeordnete, elektrisch leitfähige Schaltkontakte 3 und ein elektrisch leitfähiges Flachkabel 4, welches durch eine Einführöffnung 5 in das Innere des Schaltergehäuses 1 eingeführt und mit den Schaltkontakten 3 elektrisch leitfähig kontaktiert ist.

Das Flachkabel 4 ist mit einem Isoliermantel 5 ausgestattet und im dargestellten Ausführungsbeispiel zweiadrig ausgeführt.

Die Kontaktelemente 3 sind - was Figur 4 besonders deutlich zeigt - mit Kontaktschwertern 6 ausgestattet, die sich in Richtung des Deckels 2 erstrecken. Letzteres ergibt sich besonders deutlich aus Figur 2.

Diese Kontaktschwerter durchdringen im endgültigen Montagezustand den Isoliermantel 5 des Flachkabels 4 und liegen dann kontaktierend an den Adern 7 und 8 des Flachkabels 4 an.

Wie die Figuren 2 und 3 deutlich machen, ist an der Innenseite des Deckels 2 in dem in Figur 4 gezeigten Kontaktbereich ein Anpreßteil 9 vorgesehen, welches derart weit in das Gehäuseinnere hineinragt, daß bei geschlossenem Deckel 2 durch dieses Anpreßteil 9 fest an die mit den Kontaktschwertern 6 versehenen Kontaktelemente 3 angepreßt ist.

Das Anpreßteil 6 ist an seiner dem Flachkabel 4 zugewandten Seite mit einer etwa U-förmigen Führungsnut 10 versehen, in welche das Flachkabel 4 zumindest teilweise hineinragt. Die Breite dieser Führungsnut 10 entspricht etwa der Breite des Flachkabels 4, so daß das Flachkabel 4 bei geschlossenem Deckel 2 auch in seitlicher Richtung sicher fixiert ist.

Die Führungsnut ist im Bereich ihrer seitlichen Flanken konisch aufgeweitet, so daß das Auflegen und Fixieren des Anpreßteiles 9 gegenüber dem Flachkabel 4 wesentlich erleichtert wird.

Im Bereich der Einführöffnung 5 ist im Gehäuseinneren ein Dichtstopfen 11 mit einem Kanal 12 angeordnet, durch welchen Letzteren das Flachkabel 4 hindurchgeführt ist.

Dieser Dichtstopfen 11 ist bei geschlossenem Deckel 2 so weit zusammengepreßt, daß der Kanal 12 gegenüber dem Flachkabel 4 abgedichtet ist.

Im dargestellten Ausführungsbeispiel ist der Deckel 2 am Schaltergehäuse scharnierartig angelenkt und an seinem freien stirnseitigen Ende mit einer Rastnase 13 versehen. Diese Rastnase 13 hintergreift im geschlossenen Zustand einen Rastnokken 14 am Schaltergehäuse 1, wodurch sowohl ein einfaches Verschließen wie auch ein einfaches Öffnen des Schaltergehäuses 1 möglich ist. Zwischen dem Schaltergehäuse 1 und dem Deckel 2 ist eine umlaufende Dichtung 15 (siehe Figur 3) vorgesehen, so daß das Innere des Schaltergehäuses 1 vollkommen nach außen abgedichtet ist.

Der Deckel 2 kann selbstverständlich auch ohne scharnierartige Anbindung zum Schaltergehäuse 1 abdichtend mit diesem verbunden sein, beispielsweise durch Befestigungsschrauben oder ähnliche Verbindungsmittel.

Statt des Flachkabels 4 kann alternativ auch ein beliebiges anderes Kabel, beispielsweise ein Rundkabel, verwendet werden. Dies geht beispielhaft aus Figur 5 hervor, in welcher gezeigt ist, daß ein erfindungsgemäßer Schalter mit einem Rundkabel 4a ausgestattet sein kann. Es ist dabei ein vieradriges Rundkabel 4a vorgesehen.

## Patentansprüche

1. Schalter mit einem Schaltergehäuse (1), welches durch einen Deckel (2) verschliessbar und in seinem Inneren mit Kontaktelementen (3) versehen ist und eine Kabeleinführöffnung (5) aufweist, durch welche ein leitfähiges, mit einem Isoliermantel versehenes und im Gehäuseinneren mit ebenfalls leitfähigen Kontaktelementen (3) leitend verbundenes, mindestens zweiadriges Kabel (4, 4a) hindurchgeführt ist, wobei die Kontaktelemente (3) mit sich in Richtung des Deckels (2) erstreckenden Kontaktschwertern (6) ausgestattet sind, die unter Durchdringung des Isoliermantels (5) des Kabels (4, 4a) mit den leitfähigen Adern (8) kontaktieren,
wobei im Kontaktierungsbereich an der Deckelinnenseite ein auf das Kabel (4, 4a) aufdrückbares Anpressteil (9) vorgesehen ist, welches derart weit in das Gehäuseinnere hineinragt, dass bei geschlossenem Deckel (2) das Kabel (4, 4a) fest an die mit den Kontaktschwertern (6) ausgestatteten Kontaktelemente (3) angepresst ist, **dadurch gekennzeichnet dass** zwischen dem Schaltergehäuse (1) und dem Deckel (2) eine umlaufende Dichtung (15) vorgesehen ist und der Deckel (2) am Schaltergehäuse (1) anschamiert ist, und
in der Kabeleinführöffnung (5) ein Dichtstopfen (11) angeordnet ist, der mit einem Kanal (12) zur Durchführung des Kabels (4, 4a) versehen und unter Anlage am geschlossenen Deckel (2) von diesem derart zusammengepresst ist, dass der Kanal (12) gegenüber dem Kabel (4, 4a) abgedichtet ist.

2. Schalter nach Anspruch 1, **dadurch gekennzeichnet, dass** das Anpressteil (9) an seiner dem Kabel (4, 4a) zugewandten Seite mit einer etwa U-förmigen Führungsnut (10) versehen ist, in welche das Kabel (4, 4a) zumindest teilweise hineinragt und deren Breite etwa der Breite des Kabels (4, 4a) entspricht.

3. Schalter nach Anspruch 2, **dadurch gekennzeichnet, dass** die Führungsnut (10) im seitlichen Flankenbereich konisch aufgeweitet ist.

4. Schalter nach einem oder mehreren der Ansprüche 1-3, **dadurch gekennzeichnet, dass** der Deckel (2) vollständig vom Schaltergehäuse (1) trennbar und durch Befestigungsschrauben oder vergleichbare Verbindungsmittel mit dem Schaltergehäuse (1) verbindbar ist.

## Claims

1. Switch having a switch housing (1) which can be closed by means of a cover (2), is provided in its interior with contact elements (3) and has a cable insertion opening (5) through which a conductive, at least two-core cable (4, 4a) is passed which is provided with an insulating sheath and is conductively connected in the housing interior to likewise conductive contact elements (3), the contact elements (3) being equipped with contact blades (6) which extend in the direction of the cover (2) and make contact with the conductive cores (8) whilst passing through the insulating sheath (5) of the cable (4, 4a), a press-on part (9), which can be pushed onto the cable (4, 4a) and protrudes so far into the housing interior that, when the cover (2) is closed, the cable (4, 4a) is pressed fixedly against the contact elements (3) equipped with the contact blades (6), being provided in the contact-making region on the inside of the cover, **characterized in that** a circumferential seal (15) is provided between the switch housing (1) and the cover (2), and the cover (2) is hinge-connected to the switch housing (1), and a sealing stopper (11), which is provided with a channel (12) for the purpose of passing through the cable (4, 4a) and, whilst bearing against the closed cover (2), is pressed together by said cover (2) such that the channel (12) is sealed off with respect to the cable (4, 4a), is arranged in the cable insertion opening (5).

2. Switch according to Claim 1, **characterized in that** the press-on part (9) is provided on its side facing the cable (4, 4a) with an approximately U-shaped guide groove (10), into which the cable (4, 4a) protrudes at least partially, and whose width corresponds approximately to the width of the cable (4, 4a).

3. Switch according to Claim 2, **characterized in that** the guide groove (10) is widened conically in the lateral flank region.

4. Switch according to one or more of Claims 1 - 3, **characterized in that** the cover (2) can be separated completely from the switch housing (1) and can be connected to the switch housing (1) by means of fixing screws or comparable connecting means.

## Revendications

1. Interrupteur avec un boîtier d'interrupteur (1) qui peut être fermé par un couvercle (2) et est pourvu à l'intérieur d'éléments de contact (3) et qui présente une ouverture d'introduction de câble (5) à travers laquelle est guidé un câble (4, 4a) conducteur, à au moins deux fils conducteurs, pourvu d'une gaine isolante et relié de manière conductrice à l'intérieur du boîtier à des éléments de contact (3) également conducteurs, les éléments de contact (3) étant équipés de lames de contact (6) s'étendant dans la direction du couvercle (2), qui sont mis en contact avec les fils conducteurs (8), par pénétration à travers la gaine isolante (5) du câble (4, 4a),
dans lequel il est prévu, dans la zone de mise en contact, sur la face intérieure du couvercle, un élément de pression (9) qui peut être pressé sur le câble (4, 4a) et qui pénètre suffisamment loin à l'intérieur du boîtier pour que, lorsque le couvercle (2) est fermé, le câble (4, 4a) soit pressé fermement contre les éléments de contact (3) équipés des lames de contact (6), **caractérisé en ce que**,
entre le boîtier d'interrupteur (1) et le couvercle (2), est prévue une garniture d'étanchéité (15) périphérique, et le couvercle (2) est fixé par une charnière sur le boîtier d'interrupteur (1), et
dans l'ouverture d'introduction de câble (5) est disposé un bouchon d'étanchéité (11) qui est pourvu d'un canal (12) pour le passage du câble (4, 4a) et qui, lorsqu'il s'applique contre le couvercle (2) fermé, est comprimé par celui-ci de manière que le canal (12) soit rendu étanche par rapport au câble (4, 4a).

2. Interrupteur selon la revendication 1, **caractérisé en ce que** l'élément de pression (9) est pourvu, sur son côté tourné vers le câble (4, 4a), d'une rainure de guidage (10) approximativement en U dans laquelle le câble (4, 4a) pénètre au moins en partie et dont la largeur correspond approximativement à la largeur du câble (4, 4a).

3. Interrupteur selon la revendication 2, **caractérisé en ce que** la rainure de guidage (10) est élargie coniquement dans la zone latérale des flancs.

4. Interrupteur selon une ou plusieurs des revendications 1 à 3, **caractérisé en ce que** le couvercle (2) peut être totalement séparé du boîtier d'interrupteur (1) et peut être relié, par des vis de fixation ou des moyens de liaison comparables, au boîtier d'interrupteur (1).
